# EUROPÄISCHE PATENTSCHRIFT

(11) **EP 0 125 445 B1**
(45) Veröffentlichungstag und Bekanntmachung des Hinweises auf die Patenterteilung: **11.03.1987**
(21) Anmeldenummer: 84103460.6
(22) Anmeldetag: 29.03.1984
(51) Int. Cl.: E06B 1/32, E06B 1/52, E06B 1/02

(54) **Türrahmen aus einer holzverkleideten Metallzarge**
Door casing consisting of a wood-covered metal door frame
Chambranle de porte constitué d'une huisserie métallique revêtue de bois

(30) Priorität: 20.04.1983 DE 8311697 U
(43) Veröffentlichungstag der Anmeldung: 21.11.1984
(73) Patentinhaber: HERHOLZ Bernhard Herbers GmbH & Co. KG, D-48683 Ahaus (DE)
(72) Erfinder: Herbers, Bernhard, D-4422 Ahaus (DE); Herbers, Wilhelm, D-4422 Ahaus-Wessum (DE)
(74) Vertreter: Patentanwälte

## Beschreibung

Die Erfindung betrifft einen Türrahmen, bestehend aus einer mit dem Mauerwerk verbindenden Metallzarge und einer Verkleidung aus Holz oder optisch ähnlichen Werkstoffen, die die vom Mauerwerk abgewandte (Aussen-)Seite der Metallzarge im wesentlichen überdeckt und aus einem Laibungsschenkel und wenigstens einem Wandschenkel besteht, und bei dem die Metallzarge aus einem mehrteiligen, gegebenenfalls zu einem einstückigen Rahmen zusammengesetzten Profil besteht, nämlich aus einem oder mehreren Basisprofilteilen mit im wesentlichen rechtwinklig zueinander verlaufenden Wandschenkeln, mit dem die Metallzarge am Mauerwerk zu befestigen ist, und aus einem oder mehreren Halteprofilteilen, die fest untereinander und wenigstens im Bereich des Türblattanschlages über Profilstege und/oder Nuten mit dem Laibungsschenkel und wenigstens einem Wandschenkel der Verkleidung und gegebenenfalls einem elastischen Dichtungsprofil verbunden sind.

Aus der CH-A-525.373 ist ein Rahmen der genannten Art bekannt, der eine sich zumindest über einen Teil des Umfanges desselben erstreckende, zur Befestigung des Rahmens an der Wand ausgestaltete Profilschiene im wesentlichen U-förmigen Querschnitts besitzt, wobei der die beiden Schenkel der Profilschienen verbindende Steg mindestens teilweise am Rahmen anliegt und fest mit diesem verbunden ist und die beiden Schenkel in die Wandöffnung ragen, und bei dem bevorzugt einer der U-Schenkel länger ist als der andere und an der Wand der Wandöffnung anliegt und wobei die Profilschiene einen in Richtung des Steges auf der Seite des längeren Schenkels abstehenden Flansch besitzt. Dabei bilden der längere U-Schenkel und der abstehende Flansch den oben erwähnten Wandschenkeln der Metallzarge äquivalente Teile.

Die De-A-2739339 zeigt einen mehrteiligen Rahmen zur Befestigung in einer Wand- oder Decken- öffnung für Türen, Fenster oder dergleichen, mit einem an den Öffnungsrand anzulegenden Profil, dessen Breite kleiner als die kleinste zu erwartende Wanddicke ist und das einen Anschlagwinkel zu seiner Lagefixierung in der Öffnung aufweist sowie mit einem in die Öffnung ragenden Steg versehen ist, der zur Lagefixierung und teilweisen Aufnahme eines den Anschlagwinkel und die auf der einen Seite des Steges befindlichen Abschnitte des Öffnungsrandes und des Profils abdeckenden ersten Verkleidungsteils, zur Befestigung eines entsprechend der Wanddicke angelegten, die auf der anderen Seite des Stegs befindlichen Abschnitte des Öffnungsrandes und des Profils abdeckenden zweiten Verkleidungsteils und zum Aufstecken einer Abdeckkappe bestimmt ist, die den Steg und die in der Öffnung befindlichen Enden der beiden Verkleidungsteile abdeckt.

Bei beiden Rahmen sind selbstverständlich Bohrungen bzw. Öffnungen zur Durchführung von Schrauben zur im Fertigzustand nicht mehr sichtbaren Befestigung der Metallzarge an der Wand sowie zur Verbindung der Verkleidungsteile mit der Metallzarge vorhanden.

Nachteilig ist jedoch bei beiden bekannten Rahmen, dass die Profile eine relativ geringe Stabilität und insbesondere eine sehr geringe Verwindungssteifigkeit besitzen. Bei beiden Rahmen können grössere Kräfte auf drei vorstehende, stegartige Teile der Zargenprofile einwirken, wie sie z.B. bei einem heftigen Zuschlagen der Tür auftreten. Hierdurch sind die vorstehenden Profilteile einer erhöhten Deformations- und sogar Bruchgefahr ausgesetzt.

Ein weiterer Nachteil der bekannten Zargen besteht darin, dass bei beiden Rahmen vor dem Einbau der Metallzarge in die Türöffnung einer der Wandschenkel der Verkleidung bereits an der Metallzarge montiert sein muss, weil die Befestigung des Verkleidungsteils an der Metallzarge von der Wandseite her erfolgt. Hierdurch ergibt sich ein erhöhtes Beschädigungsrisiko für den bereits montierten Wandschenkel der Verkleidung während der noch laufenden Bauarbeiten.

Es stellt sich daher die Aufgabe, einen Türrahmen der eingangs genannten Art zu schaffen, der die aufgeführten Nachteile vermeidet, der eine hohe Stabilität aufweist und der eine aufeinanderfolgende Montage von Metallzarge und Verkleidungsteilen erlaubt.

Die Lösung dieser Aufgabe gelingt erfindungsgemäss durch einen Türrahmen der eingangs genannten Art, bei dem im Bereich des Laibungsschenkels der Verkleidung zumindest ein Teil des Wandschenkels des Basisprofilteils gegenüber dem Laibungsschenkel zurückspringt und die Befestigung des Basisprofilteils am Mauerwerk über dieses Teil erfolgt und bei dem die Wandschenkel des Basisprofilteils im verkleideten Teil des Zargenrahmens durch Rohrführungen verbunden sind, die an ihren Enden Durchtrittsöffnungen für in die Verkleidung einzubringende Befestigungsmittel aufweisen.

Durch den Rücksprung des Wandschenkels des Basisprofilteils wird hinter dem vorstehenden Teil des Wandschenkels Raum geschaffen für die Anordnung der Rohrführungen. Diese wirken zum einen als stabilisierende Verstrebungen nach Art von Diagnoalstreben, die das Profilteil sehr stabil machen. Zum anderen dienen sie der Durchführung von Befestigungsmitteln, vorzugsweise Schrauben, mittels welcher der zugehörige Wandschenkel der Verkleidung von der Wandöffnung her mit dem Basisprofilteil fest verbindbar ist, auch noch, nachdem das Basisprofilteil bereits in der Wandöffnung montiert ist. Damit können alle Verkleidungsteile nach Abschluss der Montage-und sonstigen Arbeiten an der Metallzarge und z. B. an einem noch auszubringenden Bodenbelag wie Estrich oder ähnlichem angebracht werden, wodurch eine vorzeitige Beschädigung von Teilen der Verkleidung sicher vermeidbar wird.

Bevorzugte Ausführungsbeispiele der Erfindung werden im folgenden anhand einer Zeichnung näher beschrieben. Die Figuren der Zeichnung zeigen im einzelnen:
Figur 1 eine Ausführungsform des erfindungsgemässen Türrahmens im Querschnitt,
Figur 2a und Figur 2b das Profil der Metallzarge des Türrahmens gemäss Figur 1,
Figur 3 eine zweite Ausführungsform des Zargenprofils und
Figur 4 eine dritte Ausführungsform des Zargenprofils.

Wie Figur 1 zeigt, besteht der Türrahmen im wesentlichen aus einer Metallzarge 1 und einer Verkleidung 2, die die Metallzarge 1 im wesentlichen überdeckt, so dass insbesondere bei geschlossenem Türblatt 6 der optische Eindruck einer Holzzarge gegeben ist.

Die Verkleidung 2, die aus Holz oder anderen dekorativen Werkstoffen gefertigt ist, setzt sich aus einem Laibungsschenkel 3 und zwei dem Laibungsschenkel 3 seitlich zugeordneten und senkrecht dazu stehenden Wandschenkeln 4 und 4' zusammen. Der Wandschenkel 4' der Verkleidung liegt am Putz des Mauerwerks 5 an und ist mit dem Laibungsschenkel 3 in bekannter Weise über eine Feder verbunden, die in eine entsprechende Nut eingreift. Eine wesentlich Änderung ergibt sich bei der Verbindung von Laibungsschenkel 3 und Wandschenkel 4 im Bereich des Türblattanschlages. Der Laibungsschenkel 3 überdeckt nicht ganz die Laibungsfläche der Türöffnung. In den Raum, der dadurch zwischen Laibungsschenkel 3 und Wandschenkel 4 gebildet ist, ist die Metallzarge 1 angeordnet, die eine Anschlagfläche für das Türblatt 6 bildet und Laibungsschenkel 3 und Wandschenkel 4 miteinander verbindet.

Wie besonders gut aus den Figuren 2a und 2b ersichtlich ist, ist die Metallzarge 1 aus fertigungstechnischen Gründen vorzugweise zweiteilig aufgebaut, und zwar aus einem Basisprofilteil 7, mit dem die Zarge am Mauerwerk 5 oder den verputzten Teilen des Mauerwerks anliegt und über den die Befestigung am Mauerwerk erfolgt, und einem Halteprofilteil 8, das die Verbindung zur Verkleidung 2 herstellt. Im fertig montierten Zustand des Türrahmens sind die Profilteile 7 und 8 der Metallzarge fest miteinander verbunden. Das Basisprofilteil 7 weist zwei Wandschenkel 9 und 10 auf, die rechtwinklig zueinander angeordnet sind.

Der Wandschenkel 10 des Basisprofilteils bildet die Anlage für die zum Mauerwerk 5 gerichtete Innenseite des Wandschenkels 4, der zwischen dem Wandschenkel 10 des Basisprofilteils und einem parallel zum Wandschenkel 10 abgewinkeiten Schenkel 11 des Halteprofilteils 8 gehalten ist. Der Wandschenkel 9 des Basisprofilteils bildet seinerseits die Anlage für die zum Mauerwerk 5 gerichtete Innenseite des Laibungschenkels 3. Parallel und im Abstand zum Wandschenkel 9 verläuft ein Befestigungssteg 12 des Halteprofilteils, der in eine auf der zum Türblatt gerichteten Schmalseitenfläche des Laibungsschenkel 3 eingebrachte Nut 13 eingreift und so für eine feste Verbindung des Laibungsschenkels 3 zur Metallzarge sorgt.

Durch die rechtwinklige Anordnung der Wandschenkel 9 und 10 des Basisprofilteils ist gewährleistet, dass auch der Laibungsschenkel 3 und der Wandschenkel 4 der Verkleidung rechtwinklig zueinander ausgerichtet sind. Dass der Winkel zwischen den Wandschenkeln 9 und 10 eingehalten wird und sich nicht durch Verwindung des Profils ändert, dafür sorgen Rohrführungen 14, die mauerwerkseitig eine Querverbindung zwischen den Wandschenkeln 9 und 10 herstellen. Die Rohrführungen 14 sind in Abständen an der Metallzarge angeordnet und verleihen ihr zusätzlich Verwindungssteifigkeit. Die Rohrführungen 14 weisen an ihren Enden Durchtrittsöffnungen 15 auf, durch die Befestigungsmittel in die Führungen eingesetzt und bei der Montage der Verkleidung des Türrahmens zur Befestigung des Wandschenkels 4 am Zargenprofil in die Innenseite des Wandschenkels 4 eingebracht werden können. Als Befestigungsmittel eignen sich, wie in den Figuren gezeigt, Schrauben 16 mit Arretierköpfen.

Die Metallzarge des Türrahmens ist vorzugsweise als fertiger Rechteckrahmen gefertigt. An einem Seitenteil des Zargenrahmens weist der Wandschenkel 10 des Basisprofilteils Hülsen 17 mit Innengewinde auf, in die die Zapfen der Türbefestigungsbänder 18 eingedreht werden können. Am oberen Quersteg des Türrahmens können in gleicher Weise Hülsen mit Innengewinde zur Befestigung eines Türschliessers angeordnet sein. Auf dem gegenüberliegenden Seitenteil des Zargenrahmens ist entsprechend ein Schliessteil mit Mauerschutzkastzen 19 für den Türriegel und Falle 20 am Wandschenkel 10 angeordnet. Ersichtlicherweise sind die beim Verschluss der Tür beanspruchten Teile 18 und 19 mit der Metallzarge und damit mit dem Mauerwerk fest verbunden. Die Verkleidung übernimmt bei dieser Türrahmenkonstruktion keine tragende Funktion für das Schlossteil 19 und die Türbefestigungsbänder 18.

Im Bereich des Türblattanschlages ist das Halteprofilteil 8 der Metallzarge U-förmig unter Bildung einer Nut 21 abgewinkelt, in die ein Dichtungsprofil 22 teilweise versenkbar ist. Die Nut 21 wird zum Türblatt 6 hin durch einen Steg 23 begrenzt, der nach zweifachem Abwinkeln in den Befestigungssteg 12 des Halteprofilteils übergeht. Der Steg 23 kann aber auch am Halteprofilteil angeschweisst sein. Die beim Abwinkeln zwischen den Stegen 12 und 2 gebildete Fläche 24 bildet zusammen mit dem Dichtungsprofil 22 einen Anschlag für das in diesem Teil ausgeklingte Türblatt 6. Weiterhin liegt das Türblatt 6 mit seiner Aussenseite bei geschlossener Tür an einer Dichtung 25 an, die in eine Nut 26, die parallel zur Nut 13 in der zum Türblatt gerichteten Schmalseitenfläche des Laibungsschenkels 3 verläuft, eingesetzt ist. An der Innenseite ist das Türblatt mit einem Aufschlag 27 versehen, der über einen Teil des Wandschenkels 4 der Verkleidung greift. Bei geschlossener Tür wird die Metallzarge durch die ausgeklinkten Seitenflächen des Türblattes vollständig überdeckt, so dass sie nach aussen hin nicht sichtbar ist.

Zur Montage des Türrahmens wird im Rohbauzustand z. B. ein Zargenrechteckrahmen oder U-Rahmen, dessen Seitenteile und querliegendes Oberteil aus dem Basisprofilteil bestehen, in die Türöffnung eingesetzt und nach Festlegung der Einbauhöhe durch Abstandsleisten provisorisch an die Seitenbegrenzungen der Türöffnung angepasst. Dabei liegt das Basisprofilteil mit einem zum Mauerwerk zurückspringenden Teil 28 des Wandschenkels 9 an der Laibungsfläche des Mauerwerks an. Der Schenkelteil 28 wird an den Befestigungsstellen mit geeignetem Material unterlegt und anschliessend am Mauerwerk mittels Schrauben befestigt. Die Schraubbefestigung erfolgt an den Seitenteilen und falls erforderlich auch am Oberteil des Rahmens.

Beim Verputzen des Mauerwerks wird der vom Mauerwerk abstehende Teil des Basisprofilteils hintergossen. Der Wandschenkel 10 des Basisprofilteils gibt die Stärke der Putzschicht vor, die nach Fertigstellung mit dem Wandschenkel 10 fluchtet. Anschliessend wird ein Rahmen, dessen Seitenteile und querliegendes Oberteil aus dem Halteprofilteil 8 bestehen, mit dem Rahmen des Basisprofilteils verbunden.

Das Dichtungsprofil 22, das in der Nut um den Rahmen herumläuft, ist vorzugsweise an den Ecken auf Gehrung verschweisst und hat somit einen geschlossenen Verlauf.

Als letzter Montageschritt wird die Verkleidung 2 am Mauerwerk 5 bzw. an den Seitenteilen und dem Oberteil des Zargenrahmens befestigt. Der Hohlraum 35, der dabei zwischen Mauerwerk und Laibungsschenkel 3 der Verkleidung gebildet wird, kann z. B. ganz oder teilweise mit Kunststoffschaum, vorzugsweise Polyurethanschaum, der aufgrund seiner klebrigen Konsistenz für einen guten Zusammenhalt der Teile sorgt, ausgeschäumt werden.

Setzt man einen Zargenrahmen ein, bei dem Halteprofilteil und Basisprofilteil schon vor der Montage fest verbunden oder als einstückiges. Profil vorliegen, so entfällt bei der vorbeschriebenen Montagereihenfolge der Verbindungsvorgang.

In den Figuren 3 und 4 sind weitere Ausführungsformen des Zargenprofils gezeigt, die herstellungstechnisch einfachere Variationen darstellen. Die Anordnung von Mauerschutzkästen und Hülsen für die Türbefestigungsbänder an den Profilen entspricht der in den Figuren 2a und 2b gezeigten Anordnung und ist deshalb nicht mehr in die Figuren aufgenommen worden. Die Lage von Mauerwerk, Verkleidung und Türblatt ist in den Figuren miteingezeichnet.

Beim Zargenprofil der Figur 3 ist das Basisprofilteil 7 zweiteilig aufgebaut, und zwar aus L-förmig abgewinkelten Wandschenkeln 9 und 10, die über Rohrführungen 14 miteinander verbunden sind. Die Rohrführungen 14 stabilisieren das Zargenprofil und dienen, wie schon beschrieben, als Führung für Schrauben, die den Wandschenkel 4 der Verkleidung am Zargenprofil halten. Die Wandschenkel 9 und 10 des Basisprofilteils sind jeweils über einen Schenkel ihres L-Profils mit dem Halteprofil 8 verbunden.

Bei dem in Figur 4 gezeigten Ausführungsbeispiel ist das Zargenprofil aus einem Basisprofilteil 7 und einem Halteprofilteil 8 aufgebaut. Dieses Zargenprofil ist mit der Ausführungsform gemäss den Figuren 2a und 2b vergleichbar; es ist aber einfacher aufgebaut, da eine Mehrfach-Abkantung im Verbindungsbereich zwischen Basisprofilteil 7 und Halteprofilteil 8 vermieden wird.

Insgesamt ergibt sich beim Türrahmen der Vorteil, dass er aufgrund der Holzverkleidung ein entsprechendes äusseres Erscheinungsbild abgibt und zugleich auch stärkeren mechanischen Beanspruchungen standhält.

## Patentansprüche

Türrahmen, bestehend aus einer mit dem Mauerwerk (5) zu verbindenden Metallzarge (1) und einer Verkleidung (2) aus Holz oder optisch ähnlichen Werkstoffen, die die vom Mauerwerk abgewandte (Aussen-)Seite der Metallzarge im wesentlichen überdeckt und aus einem Laibungsschenkel (3) und wenigstens einem Wandschenkel (4) besteht, und bei dem die Metallzarge aus einem mehrteiligen, gegebenenfalls zu einem einstückigen Rahmen zusammengesetzten Profil besteht, nämlich aus einem oder mehreren Basisprofilteilen (7) mit im wesentlichen rechtwinklig zueinander verlaufenden Wandschenkeln (9, 10), mit dem die Metallzarge am Mauerwerk zu befestigen ist, und aus einem oder mehreren Halteprofilteilen (8), die fest untereinander und wenigstens im Bereich des Türblattanschlages über Profilstege (11, 12) und/oder Nuten (13, 21) mit dem Laibungsschenkel (3) und wenigstens einem Wandschenkel (4) der Verkleidung und gegebenfalls einem elastischen Dichtungsprofil (22) verbunden sind, dadurch gekennzeichnet, dass im Bereich des Laibungsschenkels (3) der Verkleidung zumindest ein Teil (28) des Wandschenkels (9) des Basisprofilteils (7) gegenüber dem Laibungsschenkel (3) zurückspringt und die Befestigung des Basisprofilteils am Mauerwerk (5) über diesen Teil (28) erfolgt, und dass die Wandschenkel (9, 10) des Basisprofilteils (7) im verkleideten Teil des Zargenrahmens durch Rohrführungen (14) verbunden sind, die an ihren Enden Durchtrittsöffnungen (15) für in die Verkleidung einzubringende Befestigungsmittel (16) aufweisen.

## Claims

A door frame, comprising a metal rim (1) to be joined to the brickwork (5), and a lining (2) formed of wood or optically similar materials, the lining substantially covering the (outer) side of the metal rim which faces away from the brickwork, and consisting of an intrados leg (3) and at least one wall leg (4), and wherein the metal rim consisting of a multi-piece profile, optionally assembled into an integral frame, namely of one or more base profile sections (7) having wall legs (9, 10) extending relative to each other under substantially right angles, by means of which the metal rim may be secured to the brickwork, and one or more holding profile sections (8) which are securely connected to each other and, at least in the vicinity of the door panel stop, to the intrados leg (3) through profiled webs (11, 12) and/or grooves (13/21) and to at least one wall leg (4) of the lining, and optionally to an elastic sealing profile (22), characterized in that in the vicinity of the intrados leg (3) of the lining at least one portion (28) of the wall leg (9) of the base profile section (7) ist set back realtive to the intrados leg (3) and attachment of the base profile section to the brickwork (5) is made through said portion (28), and that in the lined part of the rim frame the wall legs (9, 10) of the base profile section (7) are interconnected by tubular guides (14) the ends of which are provided with through holes (15) for fastener means (16) to be inserted into the lining.

## Revendications

Cadre de porte, constitué d'un châssis métallique (1) destiné à être assemblé à la maçonnerie (5) et d'un revêtement (2) en bois ou en matière présentant un aspect analogue, ce revêtement recouvrant sensiblement celui des côtés (à savoir le côté extérieur) du châssis qui n'est pas en regard de la maçonnerie et étant constitué d'une aile de surface intérieure (3) et d'au moins une aile de paroi (4), le châssis métallique étant constitué d'un profilé en plusieurs parties, éventuellement composé en constituant un cadre d'une seule pièce, à savoir au moins une partie à profile de base (7) avec ailes de paroi (9, 10) sensiblement perpendiculaires l'une à l'autre, qui sert à fixer le châssis métallique à la maçonnerie, et au moins une partie à profil de retenue (8), lesquelles sont inamoviblement reliées entre elles et sont, au moins dans la région de la butée du vantail, reliées, par l'intermédiaire d'âmes de profilé (11, 12) et/ou de rainures (13, 21), à l'aile de surface intérieure (3) et à au moins une aile de paroi (4) du revêtement et éventuellement à un profilé d'étanchéité élastique (22), caractérisé en ce que, dans la région de l'aile de surface intérieure (3) du revêtement, au moins une partie (28) de l'aile de paroi (9) de la partie à profil de base (7) forme une saillie en retrait en vis-à-vis de l'aile de surface intérieure (3), et la fixation de la partie à profil de base à la maçonnerie (5) s'effectue par cette partie (28), et en ce que les ailes de paroi (9, 10) de la partie à profil de base (7) dans la partie revêtue du cadre de porte sont assemblées par des guides tubulaires (14) qui présentant, en leurs extrémités, des ouvertures de passage (15) pour des moyens de fixation (16) que l'on agence dans le revêtement.
